# EUROPÄISCHE PATENTANMELDUNG

(11) **EP 1 437 310 A1**
(43) Veröffentlichungstag der Anmeldung: **14.07.2004**
(21) Anmeldenummer: 03028363.4
(22) Anmeldetag: 10.12.2003
(51) Int. Cl.: B65D 71/00

(54) **Tragegestell, insbesondere für Flaschen**

(30) Priorität: 10.01.2003 DE 20300410 U
(71) Anmelder: Thomas Merlo & Partner AG, 5405 Baden-Dättwil (CH)
(72) Erfinder: Scherbinski-von Volkmann, Gerhard, 48143 Münster (DE)
(74) Vertreter: Rohnke, Christian, Dr.

(57) **Zusammenfassung**

Erfindungsgemäß ist ein Tragegestell, insbesondere für Flaschen, mit einem Tragegriff **6** und mit Fächern **4,** die jeweils mit einer oberseitigen Einstecköffnung paarweise auf einander gegenüberliegenden Seiten des Tragegriffes **6** angeordnet sind, dadurch gekennzeichnet, daß die Fächer **4** sich platzsparend zusammenklappen und in eine Trageposition aufklappen lassen.

## Beschreibung

Die Erfindung betrifft ein Tragegestell, insbesondere für Flaschen, mit einem Tragegriff und Fächern, die jeweils mit einer oberseitigen Einstecköffnung und einem Boden paarweise auf einander gegenüberliegenden Seiten des Tragegriffes angeordnet sind.

Tragehilfen und Tragegestelle kennt der Mensch seit Urzeiten. Entweder um selbst Lasten zu tragen oder um seine Nutztiere Lasten tragen zu lassen, sind abhängig von der Gestalt der Last die unterschiedlichsten Formen von Tragegestellen bekannt. Die Tragegestelle haben oft auch eine Schutzfunktion für die Last. Zerbrechliche Last wie zum Beispiel Glas läßt sich einfacher und argloser tragen, wenn die Last zum Beispiel von einem stoßunempfindlichen Käfig umhüllt ist. Die Tragehilfen dienen außerdem oft auch zur Zusammenfassung von einzelnen Laststücken. So erfüllen zum Beispiel Getränkekisten diese beiden genannten Funktionen. In den Kisten lassen sich, geschützt von deren äußerer Wandung, ein Duzend und mehr Flaschen gleichzeitig transportieren.

Die vorliegende Erfindung richtet sich auf ein Teilproblem dieser Tragehilfen. So nehmen bekannte Tragehilfen oft wesentlich mehr Raum ein als die Last, für die sie vorgesehen sind. Dies ist erforderlich, um in der Tragehilfe Raum zu schaffen, in dem die Last untergebracht werden kann. Für den bestimmungsgemäßen Gebrauch der Tragehilfe mag dies unproblematisch sein. Sobald die Tragehilfe aber nicht mehr benutzt wird, ist sie sehr sperrig zu verstauen und nimmt nachteilig sehr viel Platz ein.

Der vorliegenden Erfindung liegt daher die Aufgabe zugrunde, ein Tragegestell, insbesondere für Flaschen, zu schaffen, das sich platzsparend verstauen läßt.

Diese Aufgabe wird erfindungsgemäß von einem Tragegestell mit den Merkmalen des Anspruchs 1 gelöst. Bevorzugte Ausgestaltungen der Erfindung sind in den Unteransprüchen angegeben.

Erfindungsgemäß hat ein Tragegestell, das insbesondere für Flaschen geeignet ist, einen Tragegriff und Fächer. Die Fächer sind paarweise auf einander gegenüberliegenden Seiten des Tragegriffes angeordnet, so daß das gegriffene Tragegestell sich zu beiden Seiten des Griffes im Gleichgewicht befinden kann. Die Fächer haben eine oberseitige Einstecköffnung, insbesondere zum Hineinstellen von Flaschen, die bevorzugt mit dem Tragegestell transportiert werden sollen. Die Fächer haben außerdem einen Boden, auf dem die Last abgestützt sein kann. Erfindungsgemäß sind die Fächer so ausgestaltet, daß sie sich aus einer Trageposition platzsparend zusammenklappen lassen.

Vorzugsweise hat das Tragegestell zusammengeklappt eine flache insbesondere ebene äußere Form. Dies ist besonders vorteilhaft mit einem Tragegriff, der als Bügel ausgestaltet im wesentlichen eine Ebene aufspannt, in die hinein die Fächer sich dann klappen lassen.

In einer besonders bevorzugten Ausgestaltung der Erfindung ist das Tragegestell aus Drahtabschnitten gebogen, zusammengesteckt und/oder zusammengeschweißt. Die Drahtabschnitte bestehen vorzugsweise aus Eisendraht, und das Tragegestell ist dann vorzugsweise verchromt, die Drahtabschnitte können aber auch z.B. aus Edelstahl bestehen. Insbesondere in dieser Ausgestaltung weist das Tragegestell vorzugsweise Klappgelenke auf, die jeweils einerseits aus einem Drahtstift oder einem Bereich eines Drahtabschnittes und andererseits aus einer darum herum gebogenen Drahtöse eines anderen Drahtabschnittes gebildet sind. So kann erfindungsgemäß ein ästhetisch hochwertiges, leichtes, platzsparend zusammenklappbares Tragegestell entstehen, welches sich einfach und kostengünstig herstellen läßt.

Insbesondere in dieser Ausgestaltung aus Drahtabschnitten - aber auch in anderen möglichen Ausgestaltungen wie zum Beispiel aus spritzgegossenem Kunststoff, wo die Klappgelenke dann vorzugsweise aus einerseits angeformten Stiften und andererseits eingeformten Öffnungen bestehen können - weist ein Fach des Tragegestells einen Einstecköffnungsrahmen und ein Bodenelement auf. Beide sind dann gelenkig mit dem Tragegriff verbunden. Und um ein parallel geführtes Klappen zu ermöglichen, sind sie parallelogrammförmig geführt klappbar. Das heißt, daß zum Einen der Einstecköffnungsrahmen und das Bodenelement, im Querschnitt gesehen, im wesentlichen parallel zueinander ausgebildet sind, während zum Anderen eine gedachte Linie durch die Gelenkpunkte des Einstecköffnungsrahmens und des Bodenelementes z.B. an dem Tragegriff sowie eine Parallelogramm-Führungsstrebe mit ihren Anlenkpunkten an dem Einstecköffnungsrahmen und dem Bodenelement in demselben Querschnitt parallele Linien bilden. Dieser Mechanismus ist im Maschinenbau als Parallelogramm-Führung prinzipiell bekannt. Insbesondere in der Ausgestaltung, in der sich das Tragegestell in eine flache, insbesondere ebene Außenkontur klappen läßt, bietet sich dieser Parallelogramm-Klappmechanismus an, um die dann vorzugsweise ebenen Einstecköffnungsrahmen und Bodenelemente parallel zueinander geführt in die Ebene klappen zu können. Besonders bevorzugt ist insbesondere dabei auch, den Einstecköffnungsrahmen und/oder das Bodenelement aller Fächer auf einer Seite des Tragegriffes in einem einzigen, gemeinsamen Bauteil zu integrieren.

Insbesondere um eine sichere Funktion des erfindungsgemäßen Tragegestelles zu gewährleisten, ist es vorteilhaft, das Tragegestell so auszugestalten, daß die Fächer so an den Tragegriff angelenkt sind, daß sie selbsttätig in ihre Trageposition ausklappen, wenn der Tragegriff in seiner Trageposition gehalten ist. Dazu klappen die Fächer dann vorzugsweise gegen einen Anschlag, der die Fächer in ihrer Trageposition arretiert.

Weitere Einzelheiten der Erfindung werden mit Blick auf die beigefügte Zeichnung deutlich.
Fig. 1 zeigt eine räumliche Ansicht einer bevorzugten Ausgestaltung der Erfindung,
Fig. 2 zeigt eine Seitenansicht der bevorzugten Ausgestaltung nach Fig. 1,
Fig. 3 zeigt eine räumliche Ansicht einer alternativen Ausgestaltung der Erfindung und
Fig. 4 zeigt eine räumliche Ansicht einer weiteren Ausgestaltung der Erfindung.

In Fig. 1, 2 und 3 ist ein Tragegestell **2** mit insgesamt sechs Fächern **4** für Flaschen (nicht dargestellt) abgebildet. Das Tragegestell **2** hat einen Tragegriff **6**, der sich bogenförmig als Bügel über den Fächern **4** erstreckt und so eine Ebene (nicht dargestellt) aufspannt, die das Tragegestell **2** symmetrisch in zwei Hälften teilt. Auf jeder Seite des Tragegriffes 6 werden jeweils drei Fächer **4** von einem für die drei Fächer gemeinsamen oberseitigen Einstecköffnungsrahmen **8** und einem für die drei Fächer gemeinsamen Bodenelement **10** gebildet. Beide Einstecköffnungsrahmen **8** und beide Bodenelemente **10** auf jeder Seite des Griffs haben jeweils zwei Klappgelenke **12**, über die sie an dem Griffbogen **6** um horizontale Achsen **14** schwenkbar angelenkt sind.

Die Einstecköffnungsrahmen **8** und die Bodenelemente **10** sind in der Fig. 1 und in Fig. 2, links, in ihrer Trageposition horizontal aufgeklappt dargestellt. Sie bilden in dieser Position in der Seitenansicht zwei parallel übereinanderliegende Linien, die auf ihrer Griffseite mit den senkrecht verlaufenden Schenkeln **16** des Griffbügels verbunden sind. Andererseits sind sie außenseitig durch zwei Parallelogramm-Verbindungsstäbe **18** miteinander verbunden, die ebenfalls senkrecht parallel zu den Schenkeln **16** verlaufen. Daraus ergibt sich gemäß Fig. 2 auf beiden Seiten des Griffes je ein Parallelogramm **20.** Wenn man nun wie in Fig. 2, rechts, einen der Einstecköffnungsrahmen **8** oder eines der Bodenelemente **10** in die Ebene des Griffbügels **6** klappt, wird durch die Verbindungsstäbe **18** geführt auch das jeweils zugeordnete Element **8, 10** in die Ebene des Griffbügels **6** geklappt.

Sämtliche Elemente des Tragegestells sind aus Drahtabschnitten gebogen, zusammengesteckt und/oder zusammengeschweißt. Dabei sind ein dicker Draht mit 4 mm Durchmesser und ein dünner Draht mit 6 mm Durchmesser verwendet. Der Griffbügel **6** besteht aus zwei U-förmig parallel zueinander verlaufenden dicken Drähten **6** und ist in Fig. 1 und 2 im Bereich der Klappgelenke **12** jeweils durch ein kleines U-förmiges Gelenkstück **12** als Verbindung, ebenfalls aus dickem Draht, zwischen den zwei parallelen Drähten **6** ausgebildet. Die U-förmigen Gelenkstücke **12** verbinden jeweils mit ihrer Sohle des U die beiden Drähte des Griffes **6**, während die Schenkel des U horizontal in dem Griffbogen **6** hineinweisen und so Achsen **21** für die Klappgelenke **12** bilden. Insgesamt vier Gelenkstücke **12** verbinden aufgeschweißt die beiden parallelen Drähte des Griffbogens **6** miteinander, und zwar jeweils zwei übereinander an jedem der beiden abwärtsgerichteten Schenkel des Griffbogens **6**, so daß immer zwei Gelenkstücke **12** sich in einer horizontalen Ebene paarweise an den beiden Schenkeln des Griffbogens **6** gegenüberliegen.

Beide Einstecköffnungsrahmen **8** in Fig. 1 und 2 sind jeweils aus einem dicken, U-förmig in der Weite des Griffbogens **6** gebogenen Drahtabschnitt **22** gebildet, der an beiden Enden Draht-ösen **23** aufweißt, welche um die Achsen **21** der Gelenkstücke **12** herumgelegt die Klappgelenke **12** ausbilden. Außerdem weisen beide Einstecköffnungsrahmen **8** einen geraden dicken Verbindungsdraht **24** zwischen den beiden Gelenkösen **23** auf, der dort unterseitig an die Drahtöse **23** angeschweißt ist. Dieser Verbindungsdraht **24** bildet mit einer seiner Flanken auch einen Anschlag **26** gegen den Griffbügel **6**, so daß mit dem Tragegriff **6** in Trageposition der Einstecköffnungsrahmen **8** aufgrund seiner Schwerkraft selbsttätig gegen diesen Anschlag **26** in seine horizontale Trageposition klappt (siehe besonders Fig. 2, links).

Diese soweit beschriebene Gestalt des Einstecköffnungsrahmens **8** gilt identisch für jedes der beiden Bodenelemente **10** in Fig. 1 und 2, so daß der für jedes der Bauteile **8, 10** insoweit ausgebildete längsrechteckige Rahmen **22, 24** einen Lastraum für jeweils drei nebeneinanderstehende Flaschen umfaßt. Um nun die Einstecköffnungen **4** jedes einzelnen Faches zu umgreifen und die Fächer 4 voneinander abzutrennen, weißt jeder Einstecköffnungsrahmen **8** aus dünnen Draht gebogene aufgeschweißte Querstreben **28** auf. Diese teilen die Außenkontor des Einsteckrahmens **8** in drei im wesentlichen quadratische Einstecköffnungen 4 mit einer Weite von in beiden Richtungen etwa 11 cm. Die Querstreben **28** sind zu zwei parallelen Drahtsträngen gebogen, deren außenseitige Enden die Drahtösen der Parallelogramm-Verbindungsstäbe **18** zwischen sich halten (**29**).

Jedes der Bodenelemente **10** in Fig. 1 und 2 weißt zusätzlich zu diesen Querstreben **28** aus dünnem Draht mäanderförmig gebogene Bodenroste **30** auf, die mit einer leichten Ausstülpung nach unten in die im wesentlichen quadratischen Fächer eingesetzt und aufgeschweißt sind und so jeweils einen Fachboden bilden, in dem der Boden einer Flasche (nicht dargestellt) sicher stehen kann und seitlich geführt ist.

In Fig. 3 sind den Figuren 1 und 2 entsprechende Elemente mit gleichen Ziffern und ' bezeichnet. Anstelle des U-förmig Gelenkstücks **12** in Fig. 1 und 2 ist hier die Verbindung zwischen den Drahtbügeln des Griffs **6'** durch eine horizontal längliche Drahtöse **12'** gebildet, die an beide Griffschenkel **16'** angeschweißt ist und so zusammen mit den Griffschenkeln **16'** daran jeweils außenseitig die Gelenkösen **23'** bildet, in denen die Gelenkachsen **21'** stecken.

Die in Fig. 3 dargestellte alternative Ausführungsform eines erfindungsgemäßen Tragegestells **2'** unterscheidet sich außerdem funktional von der Ausführungsform gemäß Fig. 1 und 2 insbesondere durch einen Federsperren-Mechanismus **32**. Dieser weist an jedem der Bodenelemente **10'** eine aus dickem Draht buchtförmig gebogene Nase **34** auf, die sich horizontal einwärts von dem in die Trageposition geklappten Bodenelement **10'** erstreckt. Die Nase **34** liegt dabei oberseitig gegen ein Federdraht-Element **36** an. Dieses ist ein horizontal dem Bügel des Tragegriffs **6'** gespannter Draht. Sobald das Bodenelement **10'** nach oben geschwenkt wird, um die Fächer **4'** platzsparend zusammenzuklappen, drückt die Nase **34** von oben tangential gegen das Federdraht-Element **36** und führt es elastisch zur Seite einwärts. Sobald das Bodenelement sich dann in der platzsparenden Position vertikal im wesentlichen in der Ebene des Griffes **6'** befindet, zeigt die Nase **34** senkrecht nach unten und liegt nun seitlich gegen das Federdraht-Element **36** an. So sichert es die Fächer **4'** gegen selbsttätiges, versehentliches Herunterfallen in die Trageposition. Dies wird erst wieder bewirkt, wenn ein Benutzer absichtlich durch Herunterklappen des Bodenelements 10' die Federkraft des Federdraht-Elementes **36** überwindet.

In Fig. 4 ist eine weitere alternative Ausgestaltung dargestellt.

## Patentansprüche

1. Tragegestell, insbesondere für Flaschen, mit einem Tragegriff **6** und mit Fächern **4**, die jeweils mit einer oberseitigen Einstecköffnung paarweise auf einander gegenüberliegenden Seiten des Tragegriffes **6** angeordnet sind, **dadurch gekennzeichnet, daß** die Fächer **4** sich platzsparend zusammenklappen und in eine Trageposition aufklappen lassen.

2. Tragegestell nach Anspruch 1, **gekennzeichnet durch** eine zusammengeklappt flache, insbesondere ebene, äußere Form.

3. Tragegestell nach einem der vorhergehenden Ansprüche, **dadurch gekennzeichnet, daß** der Tragegriff **6**, insbesondere als Bügel, im wesentlichen eine Ebene aufspannt und daß die Fächer sich in die Ebene klappen lassen.

4. Tragegestell nach einem der vorhergehenden Ansprüche, **dadurch gekennzeichnet, daß** es aus Drahtabschnitten **22** - **30** gebogen, zusammengesteckt, -geschraubt und/oder zusammengeschweißt ist.

5. Tragegestell nach einem der vorhergehenden Ansprüche, **dadurch gekennzeichnet, daß** ein Fach **4** einen Einstecköffnungsrahmen **8** und ein Bodenelement **10** aufweist, die gelenkig mit dem Tragegriff **6** verbunden sind und die miteinander parallelogrammförmig **20** geführt klappbar sind.

6. Tragegestell nach Anspruch 5, **dadurch gekennzeichnet, daß** die Fächer **4** auf jeder Seite des Griffes **6** jeweils einen gemeinsamen Einstecköffnungsrahmen **8** aufweisen.

7. Tragegestell nach Anspruch 5 oder 6, **dadurch gekennzeichnet, daß** die Fächer **4** auf jeder Seite des Griffes **6** jeweils ein gemeinsames Bodenelement **10** aufweisen.

8. Tragegestell nach einem der vorhergehenden Ansprüche, **dadurch gekennzeichnet, daß** mit dem Tragegriff **6** in Trageposition die Fächer **4** aufgrund ihrer Schwerkraft selbsttätig gegen einen Anschlag **26** in ihre Trageposition klappen.

9. Tragegestell nach einem der vorhergehenden Ansprüche, **dadurch gekennzeichnet, daß** die Fächer **4** in der Trageposition aufgeklappt mittels eines Federsperren-Mechanismus **32, 34, 36** lösbar arretiert sind.

10. Tragegestell nach einem der vorhergehenden Ansprüche, **gekennzeichnet durch** insgesamt sechs Fächer **4**.

11. Tragegestell nach einem der vorhergehenden Ansprüche, **dadurch gekennzeichnet, daß** eine Einstecköffnung **4** entweder im wesentlichen quadratisch mit einer Kantenlänge von etwa 11 cm oder kreisförmig mit einem Durchmesser von etwa 11 cm ist.

12. Tragegestell nach einem der vorhergehenden Ansprüche, **dadurch gekennzeichnet, daß** die Einstecköffnung **4** eines Faches in der Trageposition vom Boden **10** des Faches zwischen 8 cm und 20 cm, insbesondere etwa 15 cm, entfernt ist.

13. Tragegestell nach einem der vorhergehenden Ansprüche, **gekennzeichnet durch** Klappgelenke **12**, die jeweils einerseits aus einem Drahtstift und andererseits aus einer um den Drahtstift herum gebogene Drahtöse gebildet sind.
